# FASCICULE DE BREVET EUROPEEN

(11) **EP 0 365 447 B1**
(45) Date de publication et mention de la délivrance du brevet: **01.09.1993**
(21) Numéro de dépôt: 89420394.2
(22) Date de dépôt: 16.10.1989
(51) Int. Cl.: B30B 11/00, B30B 11/02, B30B 15/00, F42B 33/02

(54) **Procédé et appareil pour la compression et le contrôle de la compression de matières pulvérulentes et presse en faisant application**
Verfahren und Vorrichtung zum Zusammenpressen und Steuern der Zusammenpressung von pulverförmigen Materialien und Presse zur Anwendung in diesem Verfahren
Method and apparatus for compressing and controlling the compression of powdery materials, and press using such a method and apparatus

(30) Priorité: 20.10.1988 FR 8814372
(43) Date de publication de la demande: 25.04.1990
(73) Titulaire: ADL AUTOMATION SOCIETE A RESPONSABILITE LIMITEE :, F-26120 Malissard (FR)
(72) Inventeur: Le Molaire, Roger, F-26300 Charpey (FR); Gavotto, Dominique, Henry, André, F-26500 Bourg les Valence (FR)
(74) Mandataire: Ropital-Bonvarlet, Claude

(56) Documents cités:
- EP-A- 0 130 958
- FR-A- 2 185 500
- PATENT ABSTRACTS OF JAPAN, vol. 8, no 28 (M-274)[1465], 7 février 1984; & JP-A-58 187 223 (AIDA ENGINEERING K.K.), 1-11-1983
- IDEM

## Description

La présente invention est relative au compactage de matières pulvérulentes dans un conteneur et elle vise, plus particulièrement, le compactage des matières pulvérulentes précompactées ou non déversées par doses devant être, successivement, compactées dans des conteneurs en forme d'étuis destinés à constituer des cartouches à effet pyrotechnique, par exemple.

L'invention vise toutes les applications dans lesquelles ou pour lesquelles il convient de tasser, de compacter ou de comprimer des matières pulvérulentes disposées dans des conteneurs.

La hauteur de la matière compactée et la pression imposée à la matière constituent deux critères qui jouent un rôle primordial dans le comportement des produits définitifs, lors de leur utilisation ultérieure. Par ailleurs, le non respect de ces critères, à des valeurs déterminées, entraîne parfois l'explosion de ces produits au cours de leur fabrication, provoquant des dommages importants à l'environnement dans lequel ils sont fabriqués.

Pour tenter de déterminer la hauteur de la matière tassée et la pression imposée à la matière, l'art antérieur a proposé, notamment par la demande de brevet **EP-A-0 130 958**, la mise en oeuvre d'une presse constituée sous la forme d'un châssis vertical portant, à sa partie supérieure, un vérin dont la tige de piston est destinée à commander un poinçon en déplacement vertical. La presse est équipée, en partie inférieure, d'un vérin de retrait conçu pour commander en déplacement une matrice coopérant avec le poinçon. Les vérins de commande et de retrait sont associés à des capteurs de position et à des capteurs de force.

Les vérins sont déplacés jusqu'à ce que les valeurs de compactage et/ou de hauteur correspondent à des valeurs respectives de consigne de force et/ou de hauteur. Lorsque les valeurs de consigne de force et/ou de hauteur sont atteintes, les valeurs de compactage et/ou de hauteur sont vérifiées pour s'assurer qu'elles sont comprises entre des valeurs maximales et minimales.

Le document **JP-A-58 187 223** décrit un appareil pour le contrôle de la force de compactage comprenant un système vis-écrou entraîné en rotation par un organe moteur, et une chambre de pression à huile interposée entre le système vis-écrou et le poinçon, et apte à être déplacé en coulissement par le système vis-écrou. L'appareil comporte, également, un circuit d'asservissement de l'organe moteur en relation d'une valeur de consigne et de la valeur de force mesurée.

Un inconvénient des presses décrites ci-dessus réside dans le fait que ces dernières ne permettent pas de connaître précisément la hauteur réelle de matière tassée et la pression réelle imposée à la matière. De telles incertitudes sur la hauteur réelle de la matière compactée et sur la pression réelle imposée à la matière ne permettent pas l'obtention de produits définitifs de caractéristiques précises et reproductibles. De plus, de telles presses, de par leur structure, ne permettent pas de tenir compte des tolérances mécaniques et de l'élasticité des divers organes la constituant, de sorte que les mesures effectuées sont toujours affectées par des erreurs.

L'objet de l'invention est, justement, de remédier aux inconvénients ci-dessus, en proposant un nouvel appareil de compactage adapté pour connaître précisément la hauteur réelle de matière tassée et la pression réelle imposée à la matière, de manière à agir sur le poinçon pour obtenir la hauteur et la pression désirées.

Un autre objet de l'invention est de proposer un appareil de compactage offrant une capacité de réglage aisée et précise des critères de hauteur et de pression, sur des plages de valeurs très larges.

Un objet supplémentaire de l'invention est de proposer une presse conçue pour recevoir au moins un appareil de compactage selon l'invention, permettant d'effectuer des opérations de tassement-compression reproductibles et précises pour obtenir, par machine-transfert, la fabrication en grande série de cartouches à caractère pyrotechnique de, sensiblement, mêmes caractéristiques.

Un objet encore de l'invention est de proposer un procédé permettant de mesurer et de corriger l'élasticité d'un appareil de compactage adapté sur une presse.

Pour atteindre les buts ci-dessus, l'appareil de contrôle de la compression de doses de matières pulvérulentes comprend :
- une broche de contrôle de la force de compactage comportant :
   . un système vis-écrou entraîné en rotation par un organe moteur,
   . un boîtier muni d'au moins un capteur de force, interposé entre le système vis-écrou et le poinçon et apte à être déplacé en coulissement par le système vis-écrou,
- et un circuit d'asservissement de l'organe moteur en relation avec les valeurs mesurées successives de la force de compactage et avec une valeur de consigne de force.

Selon l'invention, la broche de contrôle comprend un capteur de position et de déplacement angulaire du système vis-écrou, relié au circuit d'asservissement, de manière que ce dernier pilote l'organe moteur en relation d'une hauteur de consigne.

Le procédé de commande d'un appareil de contrôle de la compression du type consistant à fixer une valeur de consigne de la force de compactage et/ou de la hauteur à atteindre inférieure à une valeur maximale correspondante à ne pas dépasser, et à commander en déplacement le poinçon jusqu'à ce que la force de compactage ou de hauteur mesurée atteigne la valeur de consigne correspondante, est caractérisé en ce qu'il consiste, après que la force de compactage ait atteint la valeur de consigne correspondante :
- à mesurer la force maximale pendant le cycle,
- à mesurer la force résiduelle de compactage pour examiner son évolution.

Diverses autres caractéristiques ressortent de la description faite ci-dessous en référence aux dessins annexés qui montrent, à titre d'exemples non limitatifs, des formes de réalisation de l'objet de l'invention.

La **fig. 1** est une vue générale en élévation d'une presse adaptée pour recevoir un appareil conforme à l'invention, pour le contrôle de la compression de matières pulvérulentes.

La **fig. 2** est une vue, à plus grande échelle, analogue à la **fig. 1.**

La **fig. 3** est un graphique illustrant le procédé de contrôle selon l'invention et montrant l'évolution de hauteur des doses compactées, en relation avec la force de compactage exercée.

La **fig. 4** représente deux demi-vues en coupe montrant un détail caractéristique de l'invention.

La presse de compactage selon l'invention, telle que représentée aux **fig. 1** et **2**, est illustrée sous la forme d'un ensemble faisant partie d'une machine-transfert. Une telle machine peut comprendre une structure de base **1** supportant des rails de guidage **2** parallèles entre eux, destinés à assurer le support, le glissement et le guidage de deux organes d'entraînement souples **3**, tels que deux chaînes du type **Galle**, établies en forme de deux boucles sans fin.

Les organes d'entraînement **3** sont conçus pour assurer le déplacement de chariots **4** portant des conteneurs, tels que des étuis **5**, devant des postes de chargement en produits pulvérulents et/ou des postes de compactage puis, ensuite, vers des postes de garnissage, de fermeture, de déchargement, etc. Cette énumération n'est donnée qu'à titre limitatif car une machine-transfert peut comporter autant qu'il est nécessaire de postes à caractères fonctionnels, multiples, dépendant du produit à fabriquer. La machine-transfert comporte, aussi, des moyens **6** permettant d'immobiliser les chariots **4** à l'aplomb de chaque poste de travail.

Il doit être considéré que l'objet de l'invention peut, également, être réalisé sous la forme d'un poste de travail unitaire simple, sans faire partie d'une machine-transfert.

La presse de compactage comprend un bâti **7**, en forme de table, supportant la structure de base **1**, et un châssis vertical **8** en forme de portique. La table **7** guide en coulissement vertical un plateau **9** apte à être déplacé par un vérin **10** porté par la table et assumant une fonction d'approche rapide ou permettant une grande ouverture de passage. Le plateau **9** supporte au moins une rehausse tubulaire **5a** de remplissage et de centrage, destinée à être positionnée dans le prolongement d'un étui **5**. Le châssis **8** est constitué par deux montants **11** disposés de part et d'autre du plan de symétrie vertical **P-P'** de la presse. Les montants **11** s'élèvent verticalement à partir de la table **7** et sont réunis par une traverse supérieure **12** horizontale et par une traverse intermédiaire **13** de protection. La traverse supérieure **12** supporte un vérin principal **14**, de préférence du type hydraulique à double effet. Le vérin **14** comporte une tige de piston **15** orientée verticalement et montée solidaire axialement et angulairement d'un cadre vertical **16** assurant le support d'au moins un et, par exemple, deux appareils **17** pour la compression et le contrôle de la force de compactage, disposés de part et d'autre du plan de symétrie **P-P'**.

Le cadre vertical **16** est formé par deux colonnes **18** situées symétriquement par rapport au plan **P-P'** et guidées en coulissement vertical par des paliers **19** montés sur la traverse intermédiaire **13**. Les colonnes **18** sont réunies par une traverse supérieure **21** horizontale, par une platine centrale **22** disposée en-dessous de la traverse intermédiaire **13** et par une sous-platine **23** dont la fonction sera mieux comprise dans ce qui suit.

Chaque appareil **17** comprend une broche **24** de contrôle de la force de compactage et un circuit **25** d'asservissement de la broche dont la fonction sera mieux comprise dans ce qui suit.

Tel que cela ressort plus précisément de la **fig. 2**, la broche de contrôle **24** est constituée par un cylindre tubulaire **26** formé, dans l'exemple illustré, de trois parties **26a-26c**. Le cylindre **26** s'élève verticalement, à partir de la platine centrale **22** et passe, de part en part de la traverse intermédiaire **13**, par une ouverture **27** ménagée dans cette traverse. Le cylindre **26** est rendu solidaire de la platine centrale **22**, de toute manière convenable, et assure le montage d'un système vis-écrou **28** entraîné en rotation par un organe moteur **29**.

Dans l'exemple illustré, le système vis-écrou **28** est constitué par une tige **30** guidée en rotation par des roulements **31** portés par le cylindre et adaptés plus particulièrement pour supporter des charges axiales. La tige **30** est entraînée en rotation par l'organe moteur **29**, de préférence de type électrique, dont la vitesse de rotation est commandée par le circuit d'asservissement **25**. L'organe moteur **29** est adapté sur une coiffe **32** qui est montée sur la partie terminale **26a** supérieure du cylindre. Par exemple, l'organe moteur **29** entraîne en rotation la tige **30** à l'aide d'une transmission **33** à pignons. Bien entendu, il doit être considéré que l'organe moteur **29** peut être monté dans le prolongement axial de la tige **30** ou communiquer son mouvement par une transmission différente de tous types connus en soi.

De préférence, la partie terminale **30a** supérieure de la tige est montée solidaire, par un accouplement direct **34**, d'un capteur **35** de position et de déplacement angulaire de la tige **30**, formé, par exemple, par un codeur digital adapté sur la coiffe **32**. Les informations délivrées par le capteur **35** sont transmises au circuit d'asservissement **25**. Il est à noter qu'il pourrait être prévu d'associer le capteur **35** à l'organe moteur **29** en tenant compte, le cas échéant, du rapport de transformation de la transmission **33**.

La tige **30** comporte une partie terminale **30b** inférieure destinée à coopérer avec un taraudage **36** d'une bague-écrou **37** qui se trouve liée angulairement au cylindre **26** et guidée en coulissement dans le cylindre. Par exemple, la bague-écrou **37** est liée en rotation au cylindre **26** par des clavettes **38** et se trouve guidée en déplacement axial par une douille **39**.

Bien entendu, il pourrait être envisagé d'entraîner en rotation la bague-écrou **37** par l'organe moteur et de lier angulairement la tige **30**, de manière à obtenir le coulissement de cette dernière.

La bague-écrou **37** comporte, à sa partie terminale, un taraudage **37₁** destinée à recevoir un prolongement fileté **41** qui est fixé à un corps **42** coulissant dans un boîtier **43**. La position du corps **42** est réglée verticalement en relation avec le vissage du prolongement **41** dans la bague-écrou **37**. Le prolongement **41** comporte un écrou **44** de blocage du corps en position fixe.

Le corps **42** est pourvu d'une collerette supérieure **42₁** destinée à coopérer avec un capteur **45** adapté sur le dessous de la platine centrale **22** assurant le positionnement de fin de course du corps et permettant de déterminer l'initialisation du codeur **35**. La collerette **42₁** du corps délimite avec le boîtier **43** un jeu autorisant le coulissement axial du corps **42** dans le boîtier **43**. Le corps **42** est muni d'une tête **42₂** sollicitant un capteur de force **46** monté dans le boîtier. Le capteur de force **46**, par exemple du type à jauges, est apte à délivrer, au circuit d'asservissement **25**, un signal en relation avec les sollicitations en compression auxquelles il est soumis.

Le capteur de force **46** est destiné à être sollicité en compression par l'intermédiaire d'un pilote cylindrique **48**, par un poinçon **51** dont la forme générale est déterminée en fonction de la conformation de l'étui **5** et/ou de l'effet de compression, compactage ou tassement devant être produit ou imposé à la dose ou aux doses de matières pulvérulentes.

Le poinçon **51** est monté dans un fourreau **52** qui est adapté de façon amovible sur le boîtier **43**. Le fourreau **52** traverse la sous-platine **23** en étant guidé axialement par une bague **53** montée sur la sous-platine et permettant d'obtenir le positionnement du poinçon **51**.

L'appareil de contrôle de la force de compactage, adapté sur une presse et décrit ci-dessus, fonctionne de la manière suivante.

Lorsqu'une dose de matière pulvérulente doit être tassée, comprimée ou compactée à l'intérieur de l'étui **5** dans lequel elle a été déversée par tout moyen convenable, le vérin **14** est alimenté, de manière à provoquer la course d'extension de la tige de piston **15** qui entraîne le cadre **16** dans son déplacement descendant. Le cadre **16**, qui peut être éventuellement pris en charge lors de sa course de descente par un dispositif d'amortissement **52** porté par la traverse intermédiaire **13**, passe d'une position **A** à une position **B**, représentée en trait interrompu à la **fig. 1**. La course de la tige de piston **15** est choisie de manière que le poinçon **51** exerce ou non, en position **B**, une pression sur la matière pulvérulente chargée.

Pour obtenir la descente contrôlée du poinçon **51** par l'appareil **17**, le circuit d'asservissement **25** commande la rotation de l'organe moteur **29** jusqu'à ce que la force de compactage détectée par le capteur de force **46** ou la hauteur de matière tassée mesurée par le codeur **35**, atteigne, respectivement, une valeur de consigne de force **F**_{**c**} ou de hauteur **H**_{**c**}, préalablement choisies et introduites dans le circuit **25**. La consigne de force **F**_{**c**} est choisie pour être inférieure à une valeur maximale de force **F**_{**max**} à ne pas dépasser, tandis que la consigne de hauteur **H**_{**c**} est choisie pour être supérieure à la hauteur **H**_{**min**} à ne pas dépasser.

Il est à noter que l'appareil **17** peut être mis en oeuvre, soit uniquement avec une consigne de force, soit uniquement avec une consigne de hauteur ou soit avec une consigne de force et de hauteur. Dans ce dernier mode de fonctionnement, le circuit d'asservissement **25** commande l'arrêt de l'organe moteur **29** dès que l'une des valeurs de consigne est atteinte.

L'appareil de contrôle **17** permet, ainsi, d'obtenir un taux de compression déterminé précis sur une plage de valeurs très large.

Par ailleurs, le circuit d'asservissement **25** est prévu pour mesurer la force résiduelle de compactage, après que la force de compactage exercé ait atteint la valeur de consigne de force, de manière à constater son évolution ou à commander en déplacement le poinçon jusqu'à ce que la force de compactage mesurée atteigne de nouveau la valeur de consigne de force.

Tel que cela apparaît plus précisément à la **fig. 3**, le circuit d'asservissement **25** mesure, lorsque la valeur de consigne de hauteur est obtenue, la force de compactage correspondante, de manière à vérifier que cette dernière est comprise entre des valeurs maximale **F**_{**max**} et minimale **F**_{**min**}. Le circuit **25** assume aussi cette fonction lorsque la valeur de consigne de force est atteinte pour vérifier que la hauteur correspondante est comprise entre des valeurs déterminées maximale **H**_{**max**} et minimale **H**_{**min**}.

Pour rattraper les défauts du système vis-écrou **28**, un étalonnage est réalisé en procédant à deux mesures successives de hauteur consistant à commander l'organe moteur, de manière à amener le poinçon en contact avec deux cales de hauteurs différentes et connues. La différence de hauteur des cales est rapportée au nombre d'impulsions délivrées par le codeur **35** pour déterminer le pas du système.

Pour améliorer la précision des mesures de hauteurs, il peut être envisagé de procéder à un essai permettant de connaître l'élasticité de la broche de contrôle adaptée sur une presse. Cet essai, qui peut être effectué lors de la mesure des hauteurs décrites ci-dessus, consiste à appliquer le poinçon sur une cale de réglage, avec une force de compactage supérieure à la valeur maximale de travail, à mesurer puis à enregistrer, dans le circuit **25**, la hauteur de déplacement du poinçon, en relation avec la force de compactage. Lors des mesures de hauteur réalisées au cours du processus de fabrication, le circuit **25** corrigera la hauteur mesurée d'une valeur en relation avec la force enregistrée correspondante.

Dans le cas où plusieurs appareils **17** sont mis en oeuvre simultanément sur une même presse, la partie terminale du fourreau **52** est aménagée pour recevoir un écrou d'appui **54** qui est mis en oeuvre plus particulièrement si, lors d'une phase de compactage, un ou plusieurs poinçons **51** se trouvent placés en relation avec un étui **5** ne comportant pas de matières pulvérulentes à compacter (position représentée à droite sur la **fig. 4**). Dans cette hypothèse, les écrous **54**, associés à chaque poinçon **51** ne compactant pas de matières pulvérulentes, viennent en appui sur le plateau **9** de manière à obtenir une répartition des efforts de compression sur l'ensemble des appareils **17**. Bien entendu, la position verticale des écrous **54** est réglée convenablement pour autoriser la descente des poinçons **51** d'une valeur leur permettant d'assumer la fonction de compactage des matières pulvérulentes (position représentée à gauche sur la **fig. 4**).

L'invention n'est pas limitée aux exemples décrits et représentés, car diverses modifications peuvent y être apportées sans sortir de son cadre. Ainsi, il peut être envisagé de monter fixement la broche de contrôle **24** et de déplacer en coulissement vertical les conteneurs **5**.

## Revendications

1. Appareil pour la compression et le contrôle de la force de compactage de doses de matières pulvérulentes qui sont compactées dans un conteneur par un poinçon (**51**)**,** l'appareil comprenant :
- au moins une broche (**24**) de contrôle de la force de compactage comportant :
. un système vis-écrou (**28**) entraîné en rotation par un organe moteur (**29**)**,**
. un boîtier (**43**) muni du capteur de force (**46**)**,** interposé entre le système vis-écrou et le poinçon, et apte à être déplacé en coulissement par le système vis-écrou,
- et un circuit (**25**) d'asservissement de l'organe moteur en relation avec les valeurs mesurées de la force de compactage et d'une valeur de consigne de force,
caractérisé en ce que la broche de contrôle (**24**) comprend un capteur (**35**) de position et de déplacement angulaire du système vis-écrou, relié au circuit d'asservissement, de manière que ce dernier pilote l'organe moteur en relation d'une hauteur de consigne.

2. Appareil selon la revendication 1, caractérisé en ce que la broche de contrôle (**24**) est formée d'un cylindre tubulaire (**26**) dans lequel est montée une tige (**30**) guidée en rotation, entraînée en rotation par l'organe moteur (**29**) et pourvue d'une partie filetée (**30b**) coopérant avec une bague-écrou (**37**) liée angulairement, guidée en coulissement dans le cylindre et montée solidaire du boîtier.

3. Appareil selon la des revendication 1 ou 2, caractérisé en ce que la broche de contrôle (**24**) comporte un capteur (**45**) de positionnement de fin de course du boîtier et de détermination de l'initialisation du capteur (**35**).

4. Appareil selon la revendication 1, caractérisé en ce que l'organe moteur (**29**) est couplé à la tige filetée par une transmission (**33**).

5. Appareil selon la revendication 1, caractérisé en ce que l'organe moteur (**29**) est monté dans le prolongement axial de la tige (**30**).

6. Presse de compactage du type comportant un châssis vertical (**8**) s'élevant à partir d'une table (**7**) et portant un vérin (**14**) ayant au moins une tige de piston (**15**) orientée verticalement,
caractérisée en ce qu'elle comporte au moins un appareil conforme à l'une des revendications 1 à 5, dont la broche de contrôle (**24**) est montée sur un cadre de support (**16**) et se trouve guidée en coulissement par le châssis (**8**) et apte à être déplacée par la tige de piston (**15**).

7. Presse de compactage selon la revendication 6, caractérisée en ce que le cadre (**16**) comporte une sous-platine (**23**) montée entre le corps et le poinçon et équipée d'une bague (**53**) de guidage axial du fourreau (**52**) contenant le poinçon.

8. Presse de compactage selon la revendication 6, caractérisée en ce qu'elle comporte au moins deux appareils équipés chacun d'un écrou d'appui (**54**) monté sur la partie terminale d'un fourreau (**52**) d'adaptation du poinçon (**51**).

9. Presse de compactage selon l'une des revendications 6 à 8, caractérisée en ce que qu'elle comporte une structure de transfert de chariots (**4**) portant les conteneurs (**5**), des moyens d'immobilisation (**6**) des chariots pour positionner les conteneurs à l'aplomb des poinçons et un plateau (**9**) déplaçable verticalement et supportant au moins une rehausse tubulaire (**5a**) de remplissage et de recentrage apte à être positionnée dans le prolongement d'un conteneur (**5**).

10. Procédé d'asservissement d'un appareil conforme à l'une des revendications 1 à 5, du type consistant à fixer une valeur de consigne de la force de compactage (**F**_{**c**}) et/ou de la hauteur (**H**_{**c**}) à atteindre inférieure à une valeur maximale correspondante (**F**_{**max**} ou **H**_{**max**}) à ne pas dépasser, et à commander en déplacement le poinçon jusqu'à ce que la force de compactage ou de hauteur mesurée atteigne la valeur de consigne correspondante,
caractérisé en ce qu'il consiste, après que la force de compactage ait atteint la valeur de consigne correspondante :
- à mesurer la force maximale pendant le cycle,
- à mesurer la force résiduelle de compactage pour examiner son évolution.

11. Procédé selon la revendication 10, caractérisé en ce qu'il consiste, ensuite, à commander en déplacement le poinçon jusqu'à ce que la force de compactage mesurée atteigne de nouveau la valeur de consigne de force.

12. Procédé selon la revendication 10 ou 11, caractérisé en ce qu'il consiste à :
- appliquer le poinçon sur une cale de réglage avec une force de compactage supérieure à la valeur maximale de travail,
- mesurer et enregistrer la hauteur de déplacement du poinçon, en relation avec la force de compactage exercée,
- et corriger, au cours du processus de fabrication, la hauteur mesurée d'une valeur en relation avec la force enregistrée correspondante pendant l'étalonnage.

## Patentansprüche

1. Vorrichtung zum Zusammenpressen und Steuern der Kompaktierungskraft dosierter Mengen pulverförmiger Stoffe, die durch einen Dorn (51) in einem Behälter kompaktiert werden, wobei die Vorrichtung folgende Teile umfaßt:
- mindestens eine Spindel (24) zum Steuern der Kompaktierungskraft, umfassend:
. eine Einheit aus Schraube und Mutter (28), die durch eine Motorvorrichtung (29) drehend angetrieben wird,
. ein Gehäuse (43), das den Meßwertgeber (46) enthält und zwischen der Einheit aus Schraube und Mutter und dem Dorn vorgesehen wird und durch die Einheit aus Schraube und Mutter gleitend hin- und herbewegt werden kann,
- und einen Regelkreis (25) für das Steuern der Motorvorrichtung in Abhängigkeit von den gemessenen Werten der Kompaktierungskraft und einem Kraftsollwert,
dadurch gekennzeichnet, daß die Steuerspindel (24) einen Sensor (35) aufweist, der die Position und die Winkelbewegung der Einheit aus Schraube und Mutter verfolgt und der an den Regelkreis angeschlossen ist, so daß letzterer die Motorvorrichtung abhängig von einer Sollhöhe steuert.

2. Vorrichtung nach Anspruch 1, dadurch gekennzeichnet, daß die Steuerspindel (24) aus einem röhrenförmigen Zylinder (26) besteht, in den eine Stange (30) montiert ist, die drehend geführt und durch die Motorvorrichtung (29) drehend angetrieben wird und ein gewindetes Stück (30b) aufweist, das mit einer Ringmutter (37) zusammen funktioniert, die winklig befestigt ist, gleitend im Zylinder geführt wird und fest mit dem Gehäuse zusammenhängt.

3. Vorrichtung nach Anspruch 1 oder 2, dadurch gekennzeichnet, daß die Steuerspindel (24) einen Sensor (45) für die Positionierung der Endstellung des Gehäuses und die Bestimmung der Initialisierung des Sensors (35) aufweist.

4. Vorrichtung nach Anspruch 1, dadurch gekennzeichnet, daß die Motorvorrichtung (29) über eine Übersetzung (33) an die gewindete Stange gekoppelt ist.

5. Vorrichtung nach Anspruch 1, dadurch gekennzeichnet, daß die Motorvorrichtung (29) in der axialen Verlängerung der Stange (30) montiert ist.

6. Kompaktierungspresse von der Art umfassend ein vertikales Gestell (8), das von einem Tisch (7) aus nach oben ausgeht und einen Zylinder (14) aufweist, der mindestens eine vertikal ausgerichtete Kolbenstange (15) aufweist,
dadurch gekennzeichnet, daß sie mindestens eine den Ansprüchen 1 bis 5 entsprechende Vorrichtung aufweist, deren Steuerspindel (24) an einem Tragrahmen (16) montiert ist und gleitend vom Gestell (8) geführt wird und von der Kolbenstange (15) bewegt werden kann.

7. Kompaktierungspresse nach Anspruch 6, dadurch gekennzeichnet, daß der Rahmen (16) eine untere Platte (23) aufweist, die zwischen dem Körper und dem Dorn montiert ist und mit einem Ring (53) zur axialen Führung der Hülse (52), die den Dorn enthält, ausgestattet ist.

8. Kompaktierungspresse nach Anspruch 6, dadurch gekennzeichnet, daß sie mindestens zwei Vorrichtungen aufweist, die jeweils mit einer Auflagemutter (54) ausgestattet sind, die auf das Endstück einer Anpassungshülse (52) für den Dorn (51) montiert ist.

9. Kompaktierungspresse nach einem der Ansprüche 6 bis 8, dadurch gekennzeichnet, daß sie einen Aufbau zur Beförderung von Laufwagen (4) aufweist, die Behälter (5), Feststellvorrichtungen (6) für die Laufwagen zum Positionieren der Behälter lotrecht zu den Dornen und eine Platte (9) tragen, die vertikal beweglich ist und mindestens eine röhrenförmige Erhöhung (5a) zum Befüllen und Zentrieren aufweist, die in der Verlängerung eines Behälters (5) positioniert werden kann.

10. Verfahren zum Steuern einer den Ansprüchen 1 bis 5 entsprechenden Vorrichtung von der Art, die einen Sollwert für die Kompaktierungskraft (F_{c}) und/oder die unter einem entsprechenden Höchstwert (Fₘₐₓ oder Hₘₐₓ) liegende, zu erreichende Höhe (H_{c}) festlegt, die nicht überschritten werden darf, und die Bewegung des Dorns steuert, bis die gemessene Kompaktierungskraft oder Höhe den entsprechenden Sollwert erreicht,
dadurch gekennzeichnet, daß es, nachdem die Kompaktierungskraft den entsprechenden Sollwert erreicht hat, darin besteht, daß es
- die Höchstkraft während des Zyklus' mißt,
- die RestKompaktierungskraft mißt, um ihre Entwicklung zu beobachten.

11. Verfahren nach Anspruch 10, dadurch gekennzeichnet, daß es anschließend darin besteht, die Bewegung des Dorns zu steuern, bis die gemessene Kompaktierungskraft von neuem den Kraftsollwert erreicht.

12. Verfahren nach Anspruch 10 oder 11, dadurch gekennzeichnet, daß es darin besteht,
- den Dorn mit einer über dem Höchstbeanspruchungswert liegenden Kompaktierungskraft auf einen Regelkeil zu drücken,
- die Verstellhöhe des Dorns im Zusammenhang mit der ausgeübten Kompaktierungskraft zu messen und aufzuzeichnen,
- und während des Herstellungsprozesses die gemessene Höhe um einen Wert in Abhängigkeit von der entsprechenden, während des Eichens verzeichneten Kraft zu korrigieren.

## Claims

1. Apparatus for compressing and monitoring the compacting force of doses of loose materials which are compacted in a container by a punch (51), the apparatus comprising:
- at least a spindle (24) for monitoring the force of compaction comprising:
. a screw-nut system (28) driven in rotation by a driving member (29),
. a housing (43) provided with at least one force sensor (46) , interposed between the screw-nut system and the punch and adapted to be slidably displaced by the screw-nut system,
- and a circuit (25) for servo-control of the driving member in relation to the measured values of the force of compaction and a reference value of force,
characterized in that the monitoring spindle (24) comprises a sensor (35) for sensing position and angular displacement of the screw-nut system, connected to the servo-control circuit, so that the latter controls the driving member in relation with a reference height.

2. Apparatus according to claim 1, characterized in that the monitoring spindle (24) is formed by a tubular cylinder (26) in which is mounted a rod (30) guided in rotation, driven in rotation by the driving member (29) and provided with a threaded part (30b) cooperating with an angularly connected ring-nut (37), slidably guided in the cylinder and mounted fast with the housing.

3. Apparatus according to claim 1 or 2, characterized in that the monitoring spindle (24) comprises a sensor (45) for sensing the end-of-stroke positioning of the housing and the determination of the initialization of the sensor (35).

4. Apparatus according to claim 1, characterized in that the driving member (29) is coupled to the threaded rod by a transmission (33).

5. Apparatus according to claim 1, characterized in that the driving member (29) is mounted in axial extension with respect to the rod (30).

6. Compaction press of the type comprising a vertical chassis (8) rising from a table (7) and bearing a jack (14), having at least one vertically orientated piston rod (15), characterized in that it comprises at least one apparatus according to one of claims 1 to 5, of which the monitoring spindle (24) is mounted on a support frame (16) and is slidably guided by the chassis (8) and adapted to be displaced by the piston rod (15).

7. Compaction press according to claim 6, characterized in that the frame (16) comprises a sub-plate (23) mounted between the body and the punch and equipped with a ring (53) for axially guiding the sheath (52) containing the punch.

8. Compaction press according to claim 6, characterized in that it comprises at least two apparatus each equipped with a bearing nut (54) mounted on the terminal part of a sheath (52) for fitting the punch (51).

9. Compaction press according to one of claims 6 to 8, characterized in that it comprises a structure for transfer of carriages (4) bearing the container (5), means (6) for immobilizing the carriages in order to position the containers plumb with the punches and a vertically displaceable plate (9) supporting at least one tubular filling and recentering element (5a) adapted to be positioned in line with a container (5).

10. Process for servo-controlling an apparatus according to one of claims 1 to 5, of the type consisting in fixing a reference value of the force of compaction (F_{c}) and/or of the height (H_{c}) to be attained less than a corresponding maximum value (fₘₐₓ or Hₘₐₓ) not to be exceeded, and in controlling displacement of the punch until the force of compaction or of height measured reaches the corresponding reference value,
characterized in that it consists, after the force of compaction has attained the corresponding reference value, in:
- measuring the maximum force during the cycle,
- measuring the residual force of compaction to examine the evolution thereof.

11. Process according to claim 10, characterized in that it consists thereafter in controlling the displacement of the punch until the measured force of compaction reaches again the reference value of force.

12. Process according to claim 10 or 11, characterized in that it consists in:
- applying the punch on an adjusting wedge with a force of compaction greater than the maximum value of work,
- measuring and recording the height of displacement of the punch, in relation with the force of compaction exerted,
- and correcting, during the manufacturing process, the height measured by a value in relation with the corresponding recorded force during calibration.
